# FASCICULE DE BREVET EUROPEEN

(11) **EP 2 889 252 B1**
(45) Date de publication et mention de la délivrance du brevet: **26.10.2016**
(21) Numéro de dépôt: 14199518.3
(22) Date de dépôt: 19.12.2014
(51) Int. Cl.: B66D 3/02, B66D 3/06, B66D 3/04, A62B 1/14

(54) **Dispositif de mouflage amélioré**
Verbesserte Einscherungsvorrichtung
Improved hoisting device

(30) Priorité: 27.12.2013 FR 1303095
(43) Date de publication de la demande: 01.07.2015
(73) Titulaire: Zedel, 38920 Crolles (FR)
(72) Inventeur: Maurice, Alain, 38660 Saint Hilaire du Touvet (FR); Chabod, Pierre-Olivier, 38530 Pontcharra (FR); Bronnaz, Alexandre, 73000 Bassens (FR)
(74) Mandataire: Talbot, Alexandre

(56) Documents cités:
- WO-A1-2005/089873
- US-A- 1 890 992
- US-B1- 6 189 867

## Description

### Domaine technique de l'invention

L'invention est relative à un dispositif de mouflage.

### État de la technique

En alpinisme, lorsqu'un des compagnons est tombé dans une crevasse, ou de manière plus générale lorsqu'un individu est coincé sur un brin de corde, il est important de pouvoir soulever la personne en détresse afin d'améliorer sa situation.

Les techniques de mouflage sont couramment utilisées car elles permettent de démultiplier la force appliquée ce qui permet de soulever une masse importante dans un environnement pas toujours adapté.

La technique de mouflage utilise communément une ou plusieurs poulies qui permettent un renvoie d'effort et un dispositif autobloquant pour faciliter la manoeuvre.

Cette situation arrive très rarement, mais elle est particulièrement stressante. En effet, cette situation arrive à l'improviste (chute en crevasse, accident) et la personne qui doit secourir l'individu en détresse doit simultanément assurer sa propre sécurité et économiser son énergie afin d'éviter une aggravation de la situation. Lors de ces situations extraordinaires, il n'est pas rare que la personne à secourir soit blessée voire inconsciente ce qui la rend incapable d'intervenir dans son propre secours.

Il faut donc que la personne assurant le secours possède une parfaite maîtrise de la technique de mouflage et également assez de calme pour gérer cette situation.

Le document WO 2005 089873 décrit un tel enseignement où deux poulies sont reliées par une corde. La première poulie est reliée à un point fixe alors que l'autre poulie est connectée à la personne à soulever. La première poulie est munie d'un bloqueur qui autorise le déplacement de la corde dans un seul sens.

### Objet de l'invention

On constate qu'il existe un besoin de prévoir un dispositif de mouflage prêt à l'emploi et facilement transportable.

On tend à combler ce besoin au moyen d'un dispositif de mouflage qui comporte :
- Un premier organe de fixation destiné à être fixé à un point fixe et comportant un premier jeu d'au moins deux poulies,
- Un deuxième organe de fixation destiné à être fixé à une personne à secourir et comportant un deuxième jeu d'au moins deux poulies,
- Une corde fixée à l'un des deux éléments de fixation et agencée pour relier au moins deux poulies du premier organe de fixation avec au moins deux poulies du deuxième organe de fixation de sorte que le premier organe de fixation se rapproche du deuxième organe de fixation lors d'un tirage de la corde,
- Une enveloppe connectant le premier organe de fixation au deuxième organe de fixation et entourant le cheminement de la corde entre les deux organes de fixation, une extrémité de la corde sortant de l'enveloppe pour autoriser le tirage de ladite extrémité.

### Description sommaire des dessins

D'autres avantages et caractéristiques ressortiront plus clairement de la description qui va suivre de modes particuliers de réalisation de l'invention donnés à titre d'exemples non limitatifs et représentés au dessin annexé, dans lequel :
- la figure 1 représente, de manière schématique, un dispositif de mouflage dépourvu de son enveloppe,
- les figures 2a et 2b représentent de manière schématique, un dispositif de mouflage avec son enveloppe dans une configuration allongée et dans une configuration raccourcie,
- les figures 3a, 3b, 4a et 4b représentent de manière schématique des vues en perspective et des vues explosées des éléments de fixation.

### Description de modes de réalisation préférentiels de l'invention

Le dispositif de mouflage comporte des premier et deuxième organes de fixation 1 a et 1 b comportant et/ou formés avantageusement par des première et deuxième poulies. La première poulie 1a est destinée à s'accoupler mécaniquement à un point fixe. La deuxième poulie 1 b est destinée à s'accoupler mécaniquement à la personne à secourir.

Dans une première situation, la première poulie 1 a est connectée directement ou indirectement à un relai ou point fixe. La deuxième poulie 1 b est connectée à la corde qui retient la personne à secourir. Dans cette configuration, la personne à secourir est soulevée en tirant sur la corde qui le retient. Ce cas de figure peut arriver lorsque la personne est tombée dans une crevasse ou lorsqu'un second de cordé est bloqué.

Dans une deuxième situation, la première poulie 1a est connectée directement ou indirectement à un relai par l'intermédiaire de la corde qui retient initialement la personne à secourir. La deuxième poulie 1 b est connectée directement ou indirectement à la personne à secourir. La personne à secourir est ensuite supportée par le dispositif de mouflage ce qui permet d'organiser le déplacement de la personne à secourir par exemple sur une autre corde.

Les deux situations indiquées ci-dessus sont données à titre d'exemple. D'autres situations sont envisageables.

La première poulie 1a comporte un premier réa 2a et de préférence un premier jeu d'au moins deux réas 2a montés côte-à-côte. La deuxième poulie 1 b comporte un deuxième réa 2b et de préférence un deuxième jeu d'au moins deux réas 2b montés également côte-à-cote. Par montés côte-à-côte, on entend que les deux réas sont décalés latéralement selon l'axe de rotation des deux réas. De manière avantageuse, les axes de rotations des réas 2a et 2b sont coaxiaux. Il est également envisageable de prévoir que les deux réas 2a et/ou 2b ne partagent pas le même axe et qu'ils sont décalés perpendiculairement par rapport à l'axe de rotation, mais cette configuration est moins avantageuse car elle moins compacte. Par réa, on entend une roue à gorge, c'est-à-dire la partie mobile dans laquelle s'enroule une corde.

Les deux poulies 1 a et 1 b sont connectées par l'intermédiaire d'une corde 3 ou connecteur filaire. La corde 3 est avantageusement fixée à l'une des poulie 1 pour gagner en compacité de sorte que la connexion fixe à l'organe de fixation définit une extrémité de la corde. Avantageusement, la corde est nouée à un orifice d'une des poulies. De manière préférentielle, l'orifice est réalisé dans un flasque fixe de la poulie.

La corde 3 chemine à travers les jeux de réas 2. Le cheminement de la corde 3 est tel qu'elle se déplace alternativement d'un des organes de fixation à l'autre organe de fixation. Dans le mode de réalisation illustré à la figure 1, la corde 3 est fixée à la première poulie 1a, puis elle s'enroule partiellement autour d'un des réas 2b de la deuxième poulie 1 b pour se rediriger ensuite vers la première poulie 1 a. La corde 3 s'enroule autour d'un des réas 2a pour se diriger de nouveau vers la deuxième poulie 1 b. La corde 3 repart ensuite de la deuxième poulie pour là première poulie 1a. La corde 3 est ensuite rendue disponible pour permettre sa manipulation par l'utilisateur.

Le cheminement de la corde 3 entre les différents réas est quelconque tant que le tirage de la corde 3 se traduit par un rapprochement des deux poulies 1 a et 1 b. De cette manière, le tirage de la corde 3 entraine le rapprochement des deux poulies 1 a et 1 b.

De manière avantageuse, la première et/ou la deuxième poulie 1 a et 1 b comportent un organe autobloquant 4. L'organe autobloquant 4 est configuré pour autoriser le rapprochement des deux poulies 1 a et 1 b et interdire leur éloignement. De cette manière, le tirage de la corde 3 va entrainer le déplacement de la deuxième poulie par rapport à la première poulie 1 a ce qui permet par exemple de soulever la personne à secourir. Si la corde 3 est lâchée volontairement ou involontairement, la distance entre les deux poulies 1 a et 1 b est maintenue tant que l'organe autobloquant 4 n'est pas désactivé.

Dans un mode de réalisation particulièrement avantageux illustré aux figures 1, 3 et 4, la première et la deuxième poulies 1 a et 1 b sont formées par des poulies doubles, c'est-à-dire avec deux réas solidaires ce qui permet d'avoir une démultiplication efficace sans avoir un volume important.

Dans une configuration préférentielle, la première et la deuxième poulies 1 a et 1 b comportent un orifice traversant 5a/5b qui permet le passage d'un mousqueton (non représenté). Cette configuration est particulièrement avantageuse car elle permet de changer rapidement le mousqueton pour un autre mousqueton ayant une taille et/ou une forme plus adaptée aux besoins spécifiques de l'utilisateur. En variante, il est également possible de prévoir un système d'attache monté sur les poulies, mais cette configuration est moins pratique. Le mousqueton peut être remplacé par tout autre connecteur amovible, par exemple, un maillon, une manille et éventuellement une sangle.

Comme les réas sont solidaires de la poulie, un seul point d'accrochage est utilisé pour chacune des poulies 1a/1b ce qui permet d'avoir un rendement maximal car les deux groupes de réas sont face à face. Le cheminement de la corde 3 est alors naturel et sans point de frottement.

Le dispositif de mouflage comporte également une enveloppe 6. L'enveloppe 6 est configurée pour se fixer aux première et deuxième poulies 1 a et 1 b. Avantageusement, l'enveloppe 6 est configurée pour être montée amovible ce qui permet d'accéder à l'intérieur du dispositif de mouflage. L'enveloppe 6 est configurée de manière à couvrir le cheminement de la corde 3 entre les réas 2a/2b et autoriser la sortie de l'extrémité utilisée pour réaliser le tirage de la corde 3.

Le dispositif de mouflage ayant pour vocation de ne servir que dans des cas exceptionnels, le dispositif est stocké dans un sac avec le reste de l'équipement. Il a été découvert que l'enveloppe 6 connectant les deux poulies 1a/1b et définissant un fourreau autour des multiples trajets de la corde 3 permet d'éviter la formation de noeuds. En effet, lorsque le dispositif n'est pas utilisé et en l'absence d'enveloppe 6, il a été observé que des noeuds peuvent apparaître ou que les différents trajets de corde d'emmêlent. Dans ces conditions, le dispositif de mouflage est inutilisable, il faut alors démonter les différents éléments ce qui est particulièrement anxiogène. L'utilisation de l'enveloppe 6 permet de contraindre l'agencement du dispositif de mouflage et plus particulièrement les différents passages de la corde 3 entre les réas 2a et 2b.

Comme illustré aux figures 2a et 2b, l'enveloppe 6 est flexible dans une première direction afin de permet une modulation de la longueur entre une position allongée où les deux dispositifs de fixation 1 a et 1 b sont éloignés et une position raccourcie où les deux dispositifs de fixation 1 a et 1 b sont rapprochés (après tirage de la corde 3). Cette flexibilité peut se traduire par une compressibilité de l'enveloppe lors du tirage de la corde.

L'enveloppe 6 est avantageusement flexible dans une autre direction afin de permettre un rangement aisé du dispositif. Cette liberté de mouvement dans plusieurs directions ne gêne pas le fonctionnement du dispositif tout en assurant une réduction drastique des risques de noeuds ou un enchevêtrement de la corde. En fonctionnement, le dispositif est tendu et donc linéaire.

Cette configuration permet par exemple de plier le dispositif de mouflage pour un gain de place. Cela autorise également une torsion de la partie centrale du dispositif lors de son stockage.

L'enveloppe 6 peut être formée par un matériau continu non ajouré, par un matériau ajouré ou par un assemblage de ces deux matériaux. L'enveloppe 6 est avantageusement réalisée dans un matériau de type textile ce qui permet une bonne malléabilité avec un surpoids négligeable. L'enveloppe 6 est formée au moins partiellement dans un matériau compressible de manière à ne pas créer un force qui s'oppose au rapprochement des deux organes de fixation lors du tirage de la corde 3. Le matériau continu peut être une toile ce qui permet de protéger l'intérieur du dispositif et de réduire l'introduction des salissures.

Le matériau ajouré est par exemple un filet ce qui permet de détecter rapidement une usure de la corde à l'intérieur du dispositif de mouflage ou d'un autre élément pour plus de sécurité. Avantageusement, le filet est réalisé dans une matière polymère qui facilite le séchage, par exemple dans un matériau de type lycra.

Dans une configuration particulièrement avantageuse, la portion de l'enveloppe 6 en contact avec le premier et/ou le deuxième poulies 1a/1b est réalisée dans un matériau plus rigide que celui utilisé pour entourer les multiples passages de corde 6. Ces portions en contact avec les deux poulies 1a/1b forment avantageusement les extrémités de l'enveloppe 6. La formation d'une enveloppe 6 plus rigide aux extrémités permet un meilleur fonctionnement du dispositif car il réduit le risque de déformation de l'enveloppe à proximité des réas ce qui évite un blocage intempestif. De manière avantageuse, le matériau formant les extrémités de l'enveloppe est un matériau plus rigide, par exemple du cuir ou un matériau plastique souple injecté, une toile enduite avantageusement de type PVC ou polyuréthane. La rigidité accrue peut être obtenue en prévoyant un matériau plus épais. L'augmentation de rigidité aux extrémités permet de réduire les risques de voir l'enveloppe se déformer autour des réas et de se coincer entre un réa et la corde.

Préférentiellement, les portions en contact avec les organes de fixation 1a/1b sont fixées auxdits organes de fixation ce qui évite un déplacement non désiré de l'enveloppe 6 en cours d'utilisation et limite les risques de coincement dans les réas. Dans une configuration particulière, les portions en contact avec les poulies 1a/1b comportent un orifice qui coopère avec l'orifice 5 présent dans les poulies 1 a et 1 b. De cette manière, le mousqueton assure la fixation de l'enveloppe 6 avec la poulie 1a/1b. Il est alors possible de démonter facilement la poulie 1a/1b en enlevant les mousquetons. Le surpoids est limité car il n'y a pas de pièce superflue.

Dans le mode de réalisation illustré aux figures 3a et 3b, la première poulie 1 a est une poulie à bloqueur déverrouillable associée à une poulie simple. Ces deux éléments sont associés mécaniquement afin de former une première poulie 1a monobloc.

La poulie à bloqueur intégré présente un encombrement réduit et une facilité d'utilisation qui sont particulièrement intéressants.

Comme illustré sur la figure 3b, la première poulie 1 a possède un premier flasque 7 fixe servant de support à un premier axe 8 d'un galet 9 rotatif, et à un deuxième axe 10 de pivotement d'une gâchette 11 de blocage.

Les deux axes 8, 10 sont fixes, et s'étendent avantageusement parallèlement l'un à l'autre selon une direction perpendiculaire au premier flasque 7. Le galet 9 cylindrique est monté à rotation libre autour du premier axe 8, et est muni à sa périphérie d'une gorge annulaire pour le guidage de la corde 3 dans le réa.

La gâchette 11 pivotante est pourvue d'une surface de freinage destinée à presser la corde 3 contre le galet 9 pour constituer un bloqueur intégré dans l'espace entre les deux axes 8, 10. La surface de freinage comporte une pluralité de picots inclinés destinés à renforcer l'effet de blocage de la corde lorsque le bloqueur est actif. Un ressort 12 sollicite la gâchette 11 vers le galet 9.

Un deuxième flasque 13 mobile est monté à basculement sur l'extrémité du premier axe 8 entre une position fermée et une position ouverte. La position ouverte du deuxième flasque 13 permet la mise en place de la corde 3, après avoir déplacé la gâchette 11 vers la position inactive, l'écartant du galet 9. Dans la position fermée du deuxième flasque 13, la corde 3 est enroulée en boucle sur le galet 9, et est emprisonnée dans l'intervalle transversal ménagé entre les flasques 7, 13 avantageusement parallèles.

Le premier flasque 7 comporte un premier orifice 14 situé près du deuxième axe 10, et au-dessus du galet 9 rotatif. Le deuxième flasque 13 est doté d'un deuxième orifice 16, lequel vient en alignement avec le premier orifice 14 lorsque les deux flasques 7, 13 sont positionnés en position fermée. Les deux orifices définissent en partie l'orifice 5a. Il est alors possible d'y introduire un connecteur amovible pour maintenir les flasques 7, 13 dans cette position en empêchant tout basculement intempestif.

Au-dessus du premier orifice 14, se trouve un plot 17 fixé au premier flasque 7, en occupant l'intervalle transversal entre les flasques 7, 13. Le plot 17 est équipé d'un verrou 18 susceptible de pivoter autour d'un axe 19 entre une position verrouillée, et une position déverrouillée. L'axe 19 de pivotement du verrou 18 est avantageusement parallèle au deuxième axe 10 de la gâchette 11.

Un troisième flasque 20 mobile est monté à basculement, avantageusement sur l'extrémité du premier axe 8 entre une position fermée et une position ouverte. Un deuxième galet 21 cylindrique est monté à rotation libre préférentiellement autour du premier axe 8, et est muni à sa périphérie d'une gorge annulaire pour le guidage de la corde. Le deuxième galet 21 sépare les flasque 7 et 19.

Au-dessus du premier orifice 14, se trouve un plot 22 fixé au premier flasque 7, en occupant l'intervalle transversal entre les flasques 7 et 19. Dans cette configuration, chaque face du premier flasque 7 est équipée d'un plot.

La position ouverte du troisième flasque 20 permet la mise en place de la corde. Dans la position fermée du troisième flasque 20, la corde est enroulée en boucle sur le galet 21, et est emprisonnée dans l'intervalle transversal ménagé entre les flasques 7, 20. Le troisième flasque est avantageusement déformé dans la zone coopérant avant le plot 22 de manière à limiter la protubérance formée par le plot et diminuer l'encombrement du premier organe de fixation 1 a.

Le troisième flasque 19 comporte un premier orifice 23 situé au-dessus du galet 21 rotatif. Le premier orifice 23 du troisième flasque 20 vient en alignement avec le premier orifice 14 lorsque les deux flasques 7 et 20 sont en position fermée. Les orifices 14, 15 et 23 définissent l'orifice 5a. Il est alors possible d'y introduire un connecteur amovible pour maintenir les flasques 7, 13 et 20 dans cette position en empêchant tout basculement intempestif.

Dans le mode de réalisation illustré aux figures 4a et 4b, le deuxième organe de fixation 1 b est formé par une poulie double dépourvue d'organe autobloquant. Les deux réas sont associés mécaniquement afin de former une poulie 1 b monobloc.

Comme illustré sur la figure 4b, le deuxième organe de fixation 1 b possède un premier flasque 24 fixe servant de support à un premier axe 25 d'un galet 26 rotatif.

L'axe 25 est fixe, et s'étend selon une direction perpendiculaire au premier flasque 24. Le galet 26 cylindrique est monté à rotation libre autour du premier axe 25, et est muni à sa périphérie d'une gorge annulaire pour le guidage de la corde.

Un deuxième flasque 27 mobile est monté à basculement sur l'extrémité du premier axe 25 entre une position fermée et une position ouverte. La position ouverte du deuxième flasque 27 permet la mise en place de la corde. Dans la position fermée du deuxième flasque 27, la corde 3 est enroulée sur le galet 26, et est emprisonnée dans l'intervalle transversal ménagé entre les flasques 24 et 27.

Le premier flasque 24 comporte un premier orifice 28 situé au-dessus du galet 26 rotatif. Le deuxième flasque 27 est doté d'un deuxième orifice 29, lequel vient en alignement avec le premier orifice 28 lorsque les deux flasques 24 et 27 sont positionnés en position fermée. Les deux orifices définissent en partie l'orifice 5b. Il est alors possible d'y introduire un connecteur amovible pour maintenir les flasques 24 et 27 dans cette position en empêchant tout basculement intempestif.

Un troisième flasque 30 mobile est monté à basculement, avantageusement sur l'extrémité du premier axe 25 entre une position fermée et une position ouverte. Un deuxième galet 31 cylindrique est monté à rotation libre préférentiellement autour du premier axe 25, et est muni à sa périphérie d'une gorge annulaire pour le guidage de la corde. Le deuxième galet 31 sépare les flasque 24 et 30.

Le troisième flasque 30 est doté d'un orifice 32, lequel vient en alignement avec le premier orifice 28 lorsque les deux flasques 24 et 30 sont positionnés en position fermée. Les trois orifices 28, 29 et 32 définissent l'orifice 5b. Il est alors possible d'y introduire un connecteur amovible pour maintenir les flasques 24, 27 et 30 dans cette position en empêchant tout basculement intempestif.

Au-dessus du premier orifice 28, se trouve un plot 33 fixé au premier flasque 24, en occupant l'intervalle transversal entre les flasques 24 et 27. Avantageusement, le plot 33 est configuré pour occuper l'intervalle transversal entre les flasques 24 et 30. Dans cette configuration, chaque face du premier flasque 24 est équipée d'un plot.

Les deuxième et troisième flasques 27 et 30 sont avantageusement déformés dans la zone coopérant avant le plot 33 de manière à limiter la protubérance transversale formée par le plot 33 et diminuer l'encombrement du deuxième organe de fixation 1 b.

## Revendications

1. Dispositif de mouflage portatif comportant:
- une première poulie (1a) destinée à être fixé à un point fixe et comportant un premier jeu d'au moins un réa (2a),
- une deuxième poulie (1b) destinée à être fixé à une personne à secourir et comportant un deuxième jeu d'au moins un réa (2b),
- une corde (3) fixée à l'une des deux poulie (1a/1b) et agencée pour relier le au moins un réa (2a) de la première poulie (1 a) avec le au moins un réa (2b) de la deuxième poulie (1b) de sorte que la première poulie (1a) se rapproche de la deuxième poulie (1b) lors du tirage de la corde (3), dispositif de mouflage **caractérisé en ce qu'**il comporte :
- une enveloppe déformable (6) connectant la première poulie (1a) à la deuxième poulie (1 b) et entourant le cheminement de la corde (3) entre les deux jeux de poulie (1a, 1 b), une extrémité de la corde (3) sortant de l'enveloppe (6) pour autoriser le tirage de ladite extrémité.

2. Dispositif selon la revendication 1, dans lequel l'enveloppe (6) comporte :
- une première portion en contact avec la première poulie (1a),
- une deuxième portion en contact avec la deuxième poulie (1b) et une troisième portion séparant les première et deuxième portions,
et dans lequel les première et deuxième portions sont formées dans un premier matériau plus rigide que le deuxième matériau formant la troisième portion.

3. Dispositif selon la revendication 2, dans lequel la troisième portion de l'enveloppe (6) est formée par un matériau ajouré et préférentiellement par un filet.

4. Dispositif selon la revendication 3, dans lequel la troisième portion de l'enveloppe est formée par un matériau textile.

5. Dispositif selon l'une quelconque des revendications 2 à 4, dans lequel la première portion comporte un trou coopérant avec au moins un trou (5a) de la première poulie (1a) pour l'insertion d'un premier connecteur amovible et dans lequel la deuxième portion comporte un trou coopérant avec au moins un trou (5b) de la deuxième poulie (1b) pour l'insertion d'un deuxième connecteur amovible.

6. Dispositif selon la revendication 5, comportant un premier connecteur amovible et dans lequel le trou de la première portion est agencé pour se déformer afin d'autoriser le passage du premier connecteur dans le au moins un trou (5a) de la première poulie (1a).

7. Dispositif selon la revendication 6, comportant un deuxième connecteur amovible et dans lequel le trou de la deuxième portion est agencé pour se déformer afin d'autoriser le passage du deuxième connecteur dans le au moins un trou (5b) de la deuxième poulie (1a).

8. Dispositif selon l'une quelconque des revendications 1 à 7, dans lequel au moins une des poulies (1a, 1b) comporte un dispositif autobloquant (4) configuré pour autoriser le déplacement de la corde (3) entrainant le rapprochement des deux poulies (1a, 1b).

## Patentansprüche

1. Tragbare Einscherungsvorrichtung, die umfasst:
- eine erste Rolle (1 a), die dazu bestimmt ist, an einem festen Punkt befestigt zu werden, und einen ersten Satz mindestens einer Seilscheibe (2a) umfasst,
- eine zweite Rolle (1 b), die dazu bestimmt ist, an einer Person befestigt zu werden, und einen zweiten Satz mindestens einer Seilscheibe (2b) umfasst,
- ein an einer der beiden Rollen (1a/1b) befestigtes Seil (3), das so vorgesehen ist, dass es die mindestens eine Seilscheibe (2a) der ersten Rolle (1 a) mit mindestens der einen Seilscheibe (2b) der zweiten Rolle (1 b) so verbindet, dass sich die erste Rolle (1 a) beim Ziehen am Seil der zweiten Rolle (1 b) annähert,
Einscherungsvorrichtung, die **dadurch gekennzeichnet ist, dass** sie umfasst:
- eine verformbare Hülle (6), die die erste Rolle (1 a) mit der zweiten Rolle (1b) verbindet und den Weg des Seils (3) zwischen den beiden Sätzen Rollen (1a, 1b) umgibt, wobei ein Ende des Seils (3) aus der Hülle (6) austritt, um ein Ziehen an dem genannten Ende zu ermöglichen.

2. Vorrichtung nach Anspruch 1, bei der die Hülse (6) umfasst:
- einen ersten Abschnitt, der in Kontakt ist mit der ersten Rolle (1 a),
- einen zweiten Abschnitt, der in Kontakt ist mit der zweiten Rolle (1 b), und einen dritten Abschnitt, der den ersten und zweiten Abschnitt trennt,
und bei der der erste und zweite Abschnitt aus einem ersten Material gefertigt sind, das starrer ist als das zweite Material, das den dritten Abschnitt bildet.

3. Vorrichtung nach Anspruch 2, bei der der dritte Abschnitt der Hülle (6) von einem durchbrochenen Material und vorzugsweise von einem Netz gebildet wird.

4. Vorrichtung nach Anspruch 3, bei der der dritte Abschnitt der Hülle von einem Textilmaterial gebildet wird.

5. Vorrichtung nach einem der Ansprüche 2 bis 4, bei der der erste Abschnitt eine Öffnung aufweist, die mit mindestens einer Öffnung (5a) der ersten Rolle (1 a) zum Einführen eines ersten, abnehmbaren Verbindungsstücks zusammenwirkt, und bei der der zweite Abschnitt eine Öffnung aufweist, die mit mindestens einer Öffnung (5b) der zweiten Rolle (1b) zum Einführen eines zweiten abnehmbaren Verbindungsstücks zusammenwirkt.

6. Vorrichtung nach Anspruch 5, die ein erstes abnehmbares Verbindungsstück umfasst, bei dem die Öffnung des ersten Abschnitts so vorgesehen ist, dass sie sich verformt, um das Einführen des ersten Verbindungsstücks in die mindestens eine Öffnung (5a) der ersten Rolle (1 a) zu ermöglichen.

7. Vorrichtung nach Anspruch 6, die ein zweites abnehmbares Verbindungsstück umfasst, bei dem die Öffnung des zweiten Abschnitts so vorgesehen ist, dass sie sich verformt, um das Einführen des zweiten Verbindungsstücks in die mindestens eine Öffnung (5b) der zweiten Rolle (1 b) zu ermöglichen.

8. Verfahren nach einem der Ansprüche 1 bis 7, bei dem mindestens eine der Rollen (1 a, 1 b) eine selbstsichernde Vorrichtung (4) umfasst, die so vorgesehen ist, dass sie das Bewegen des Seils (3) ermöglicht, das die Annäherung der beiden Rollen (1 a, 1 b) bewirkt.

## Claims

1. A portable pulley device comprising:
- a first pulley (1 a) designed to be fixed to a fixed point and comprising a first set of at least one sheave (2a),
- a second pulley (1 b) designed to be fixed to a person to be rescued and comprising a second set of at least one sheave (2b),
- a rope (3) fixed to one of the first and second pulleys (1a/1b) and arranged to connect the at least one sheave (2a) of the first pulley (1 a) with the at least one sheave (2b) of the second pulley (1 b) so that the first pulley (1 a) moves towards the second pulley (1 b) when a pull is exerted on the rope (3),
pulley device **characterized in that** it comprises:
- a deformable enclosure (6) connecting the first pulley (1 a) to the second pulley (1 b) and surrounding a path of the rope (3) between the first and second pulleys (1 a, 1 b), one end of the rope (3) extending outwards from the enclosure (6) to enable a pull to be exerted on said end.

2. The device according to claim 1, wherein the enclosure (6) comprises:
- a first portion in contact with the first pulley (1 a),
- a second portion in contact with the second pulley (1 b) and a third portion separating the first and second portions,
and wherein the first and second portions are formed from a first material which is more rigid than a second material forming the third portion.

3. The device according to claim 2, wherein the third portion of the enclosure (6) is formed by a material drilled with holes preferentially a netting.

4. The device according to claim 3, wherein the third portion of the enclosure (6) is formed by a textile material.

5. The device according to anyone of the claims 2 to 4, wherein the first portion comprises a hole collaborating with at least one hole (5a) of the first pulley (1a) for insertion of a first removable connector and wherein the second portion comprises a second hole collaborating with at least one hole (5b) of the second pulley (1 b) for insertion of a second removable connector.

6. The device according to claim 5, comprising a first removable connector and wherein the hole of the first portion is arranged to deform in order to allow passage of the first connector in the at least one hole (5a) of the first pulley (1 a).

7. The device according to claim 6, comprising a second removable connector and wherein the hole of the second portion is arranged to deform in order to allow passage of the second connector in the at least one hole (5b) of the second pulley (1 b).

8. The device according to anyone of the claims 2 to 7, wherein at one of the pulleys (1 a, 1 b) comprises a self-locking device (4) configured to allow movement of the rope (3) resulting in the two pulleys (1 a, 1 b) being moved towards one another.
